# EUROPÄISCHE PATENTSCHRIFT

(11) **EP 4 509 677 B1**
(45) Veröffentlichungstag und Bekanntmachung des Hinweises auf die Patenterteilung: **17.06.2026**
(21) Anmeldenummer: 24191694.9
(22) Anmeldetag: 30.07.2024
(51) Int. Cl.: E04F 13/073, E04F 13/075, E04F 13/076, E04F 13/08, E04F 13/10

(54) **VERKLEIDUNGSPLATTE**
CLADDING PANEL
PANNEAU DE REVÊTEMENT

(30) Priorität: 31.07.2023 DE 102023120313
(43) Veröffentlichungstag der Anmeldung: 19.02.2025
(73) Patentinhaber: Lignotrend GmbH & Co. KG, 79809 Weilheim (DE)
(72) Erfinder: Rupprecht, Markus, 79713 Bad Säckingen (DE); Hippe, Alexander, 79761 Waldshut (DE); Eckert, Ralph, 79774 Albbruck-Buch (DE)
(74) Vertreter: Mertzlufft-Paufler, Cornelius

(56) Entgegenhaltungen:
- WO-A1-2014/185795
- WO-A1-2020/180237
- CH-A1- 719 125
- CN-A- 105 697 975
- DE-A1- 2 815 714
- DE-U1- 202018 106 479
- FR-A- 400 517

## Beschreibung

Die Erfindung betrifft eine Verkleidungsplatte mit zwei einander abgewandten Flachseiten. Derartige Verkleidungsplatten werden beispielsweise zur Verkleidung von Decken, Wänden und/oder Säulen verwendet, um den Oberflächen dieser Strukturen ein gewünschtes Erscheinungsbild zu verleihen oder aber auch die akustischen Eigenschaften der Oberflächen zu beeinflussen.

Die Druckschrift DE 20 2018 106479 U1 offenbart ein Tafeloder plattenförmiges Akustikelement mit einer in Gebrauchslage dem Raum zugewandten Sichtlage, die auf ihrer dem Raum abgewandten Flachseite mit einer Absorberlage verbunden ist, dadurch gekennzeichnet, dass die Absorberlage sowohl auf ihrer mit der Sichtlage verbundenen Flachseite als auch auf ihrer dem Raum abgewandten Flachseite jeweils eine Vielzahl von nutförmigen Vertiefungen trägt, die in Längserstreckung in die etwa gleiche Richtung orientiert sind, und dass von der Sichtseite des Akustikelements aus in die Sichtlage Schlitze eingearbeitet sind, welche quer zu den in der Absorberlage vorgesehenen Vertiefungen angeordnet sind und deren Schlitztiefe über die in der mit der Sichtlage verbundenen Flachseite der Absorberlage vorgesehenen Vertiefungen hinaus bis zu den auf der dem Raum abgewandten Flachseite der Absorberlage angeordneten Vertiefungen reicht, derart, dass diese Vertiefungen und die Schlitze sich an Durchtrittsöffnungen kreuzen.

Die Druckschrift FR 400 517 A offenbart Bretter für Fußböden, Decken und Verkleidungen, die auf beiden Seiten in Faserrichtung abwechselnde Einschnitte haben, um die Bretter in einer Richtung quer zu den Fasern elastisch zu machen.

Die Druckschrift WO 2014/185795 Al offenbart eine Formplatte aus Verbundwerkstoff, die als Bauelement für Gehwege, Plattformen, Terrassen, Fußböden und Stege verwendet wird und insbesondere für die Verwendung im Freien, außerhalb von Gebäuden bestimmt ist. Diese Erfindung ist eine Zusatzerfindung zu der Erfindung der Anmeldung Nr. PL 401233. Der Verbundstoff aus Kunststoff und organischem Material mit faseriger Struktur ist ein geschäumtes Gemisch, dessen Dichte um mindestens 10 %, vorzugsweise um mindestens 20 %, geringer ist als die Dichte eines festen organisch-plastischen Verbundstoffs aus denselben Komponenten, wobei die Schicht dieses geschäumten Gemischs zumindest auf der dem homogenen Gummi-Polyurethan-Verbundstoff gegenüberliegenden Seite dauerhaft und unlösbar mit einer festen Kunststoffschicht verbunden ist, wobei der Kunststoff vorzugsweise die oberste Schicht bildet und die Dicke der festen Kunststoffschicht geringer ist als die der Schicht aus organischem Kunststoff, vorzugsweise mindestens fünfmal geringer und am meisten bevorzugt mindestens fünfzehnmal geringer, und sie ist mindestens fünfzehnmal geringer als die Dicke der Gummipolyurethanschicht, am meisten bevorzugt mindestens fünfundzwanzigmal geringer. Die Vollkunststoffschicht kann eine Rillenstruktur oder eine eingeprägte Struktur aufweisen, und die Konkavität ist in das Innere der Vollkunststoffschicht gerichtet. Die Vollkunststoffschicht ist vorzugsweise mit der organisch-plastischen Schicht durch eine Coextrusionsverbindung verbunden.Die Druckschrift CN 105 697 975 A offenbart einen neuartigen Verbundwerkstoff auf Holzbasis und gehört zum Gebiet der Verbundwerkstoffe. Der neuartige Verbundwerkstoff auf Holzbasis nimmt Vollholzschnittholz als Basis, künstliche Hohlräume, die zur Schädigung des Baumwachstums verwendet werden, werden in das Vollholzschnittholz eingearbeitet, und das Vollholzschnittholz mit den künstlichen Hohlräumen dient als Basismaterial des Verbundwerkstoffs auf Holzbasis. Auf dem Basismaterial werden Anbauteile angeordnet, und die Anbauteile mit unterschiedlichen Eigenschaften und das Basismaterial werden zu dem Holzwerkstoff kombiniert. Durch den Verbundwerkstoff werden die strukturelle Form und der Herstellungsprozess von bestehendem Holz verändert, ein Teil der Eigenschaften des Holzes wird verändert oder verstärkt, ein neuartiges Konzept und ein neuartiger Prozess werden für die effiziente Nutzung von Holzplatten bereitgestellt, und der neuartige Verbundwerkstoff auf Holzbasis ist revolutionär genug auf dem Gebiet der Holzplatten.

Die Druckschrift WO 2020/180237 A1 offenbart ein Verfahren zur Bildung von Nuten in einem Plattenelement. Das Verfahren umfasst das Anordnen des Plattenelements in Kontakt mit einem Stützelement und das Ausbilden mindestens einer Nut in einer Rückseite des Plattenelements durch Entfernen von Material, wie beispielsweise Spänen, von dem Plattenelement durch eine rotierende Schneidvorrichtung, die eine Vielzahl von Zahnelementen umfasst, die so konfiguriert sind, dass sie sich um eine Rotationsachse drehen. Das Verfahren umfasst ferner das Entgegenwirken, wie z.B. das Verhindern, einer Verschiebung des Plattenelements weg von dem Stützelement während der Bildung der mindestens einen Nut, wobei das Entgegenwirken, wie z.B. das Verhindern, das Anordnen mindestens eines Teils des Plattenelements zwischen einem Hinderniselement und dem Stützelement umfasst. Die Offenbarung bezieht sich allgemein auf Verfahren und Systeme zur Bildung von Nuten in einem Plattenelement sowie auf verschiedene Platten, die mindestens eine Nut aufweisen.

Die Druckschrift CH 719 125 A1 offenbart ein Raumverkleidungselement, insbesondere ein Parkettdielenelement, welches eine Trägerplatte und eine Deckschicht aufweist, welche auf einer Oberseite der Trägerplatte befestigt ist. Auf der Oberseite der Trägerplatte ist eine Mehrzahl paralleler, regelmässig voneinander beabstandeter erster Schlitze angeordnet. Auf einer der Oberseite abgewandten Unterseite der Trägerplatte ist parallel zu den ersten Schlitzen eine Mehrzahl regelmässig voneinander beabstandeter zweiter Schlitze angeordnet, wobei mit Blick auf die Oberfläche der Trägerplatte jeweils ein zweiter Schlitz zwischen zwei ersten Schlitzen liegt.

Die Druckschrift DE 28 15 714 A1 offenbart kunststoffbeschichtete Platten, insbesondere Spanplatten, die gebogen oder gekrümmt werden, indem >=2 parallele Rillen auf der Seite der Platte angebracht werden, die von den beabsichtigten konvexen Krümmungen abgewandt ist; die Rillen werden mit einem Klebstoff gefüllt; die Platte wird so stark gebogen, dass die Rillen (die sich auf der konkaven Seite der Biegung befinden) geschlossen sind, d. h. die gegenüberliegenden Kanten jeder Rille zueinander, und der Klebstoff wird abbinden gelassen. Die Platte ist eine Spanplatte, die beidseitig mit flexiblem Kunststoff beschichtet ist. Alternativ kann die Spanplatte auch nur auf einer Seite mit Kunststoff beschichtet oder furniert sein. Anstelle eines Klebstoffs kann die Füllung der Rillen auch aus einem selbstklebenden Polyurethanschaum bestehen, der aushärtet.

Aufgabe der Erfindung ist es, eine Verkleidungsplatte mit verbesserten Gebrauchseigenschaften bereitzustellen.

Zur Lösung der Aufgabe wird eine Verkleidungsplatte mit den Merkmalen des unabhängigen, auf eine derartige Verkleidungsplatte gerichteten Anspruchs vorgeschlagen. Zur Lösung der Aufgabe wird somit insbesondere eine Verkleidungsplatte mit zwei einander abgewandten Flachseiten vorgeschlagen, wobei an beiden Flachseiten Nuten ausgebildet sind, und wobei die Nuten an der einen Flachseite kleinere Nuttiefen als die Nuten an der anderen Flachseite aufweisen. Die Nuten an den beiden Flachseiten der Verkleidungsplatte können der Verkleidungsplatte ein bestimmtes Erscheinungsbild und/oder bestimmte akustische Eigenschaften, aber auch eine gewisse Flexibilität verleihen, so dass die Verkleidungsplatte auch zur Verkleidung gewölbter Oberflächen eingesetzt werden kann.

Durch die unterschiedlichen Nuttiefen der Nuten an den beiden Flachseiten der Verkleidungsplatte kann eine Nutbreite der Nuten, die die geringere Nuttiefe aufweisen, an dieser Flachseite weitgehend unabhängig vom gewählten Biegeradius, um den die Verkleidungsplatte gebogen wird, sein und im Gegensatz zu einer Nutbreite der Nuten an der anderen Flachseite nahezu konstant bleiben.

Da die Nuten an der als Sichtseite der Verkleidungsplatte fungierenden Flachseite erfindungsgemäß kleinere Nuttiefen als die Nuten an der als Rückseite fungierenden Flachseite der Verkleidungsplatte aufweisen, können mit der Verkleidungsplatte gewölbte Oberflächen verkleidet werden, ohne dass sich die Nutbreite der Nuten an der Sichtseite durch die Biegung der Verkleidungsplatte wesentlich verändert.

Die Sichtseite der Verkleidungsplatte kann die Flachseite sein, die bei in montierter Gebrauchsstellung der Verkleidungsplatte einer verkleideten Oberfläche abgewandt ist. Die Rückseite kann die der Sichtseite abgewandte Flachseite der Verkleidungsplatte sein.

Im Verhältnis zu Nuten an Verkleidungsplatten, die benachbart zu der gewölbten oder gebogenen Verkleidungsplatte angeordnet und selbst nicht gewölbt oder gebogen sind, weichen die Nutbreiten der Nuten an der gewölbten Verkleidungspatte dann nicht wesentlich von den Nutbreiten der Nuten an den benachbarten, ungewölbten oder weniger gewölbten Verkleidungsplatten ab.

Erfindungsgemäß weisen die Nuten an der als Sichtseite der Verkleidungsplatte fungierenden Flachseite Nuttiefen auf, die kleiner als die halbe Plattendicke oder maximal so groß wie die halbe Plattendicke der Verkleidungsplatte sind.

Besonders vorteilhaft ist es, wenn die Nuten an der als Sichtseite fungierenden Flachseite der Verkleidungsplatte Nuttiefen aufweisen, die kleiner als die halbe Plattendicke der Verkleidungsplatte sind. In diesem Fall wirkt sich eine Biegung der Verkleidungsplatte zur Verkleidung gewölbter Oberflächen in besonders geringem Maße auf die Nutbreiten der Nuten an der als Sichtseite fungierenden Flachseite der Verkleidungsplatte aus.

Auf diese Weise ermöglicht die erfindungsgemäße Verkleidungsplatte die Verkleidung von gewölbten, gebogenen und auch ebenen Flächen, mit einem an der verkleideten Gesamtfläche einheitlichen Nutbild.

Erfindungsgemäß ist die Verkleidungsplatte durch die Nuten an den Flachseiten biegsam, nämlich um eine parallel zu den Nuten orientierte Biegeachse. Vorzugsweise sind die Nuten an der jeweiligen Flachseite parallel zueinander ausgerichtet. Erfindungsgemäß sind die Nuten an der einen Flachseite parallel zu den Nuten an der anderen Flachseite ausgerichtet.

Für die Handhabung und die Gebrauchseigenschaften der Verkleidungsplatte ist es ferner vorteilhaft, wenn die Nuten an der jeweiligen Flachseite zwei sich gegenüberliegende Ränder der jeweiligen Flachseite miteinander verbinden. Somit erstrecken sich die Nuten dann über die gesamte in Richtung der Nuten messbare Länge der Flachseite. So kann die Verkleidungsplatte besonders einfach in Form gebogen werden, um eine gewölbte Oberfläche mit der Verkleidungsplatte zu verkleiden.

Bei einer Ausführungsform der Verkleidungsplatte sind die Nuten an der einen Flachseite im Querschnitt der Verkleidungsplatte gesehen versetzt zu den Nuten an der anderen Flachseite angeordnet. Bei einer Ausführungsform der Verkleidungsplatte sind die Nuten an der einen Flachseite im Querschnitt der Verkleidungsplatte gleichachsig, nämlich ohne Versatz, zu den Nuten an der anderen Flachseite angeordnet.

Die Nuten an den beiden Flachseiten können sich im Querschnitt der Verkleidungsplatte überschneiden. In diesem Fall gibt es eine Querschnittsebene, die durch die Verkleidungsplatte verläuft und Nuten, vorzugsweise sämtliche Nuten, an der einen und an der anderen Flachseite schneidet.

Bei einer anderen Ausführungsform der Verkleidungsplatte ist vorgesehen, dass die Nuten an den beiden Flachseiten mit ihrem jeweiligen Nutgrund in einer gemeinsamen Querschnittsebene der Verkleidungsplatte angeordnet sind. Dabei ist diese gemeinsame Querschnittsebene vorzugsweise von einer dazu parallelen Längsmittelebene der Verkleidungsplatte in Richtung der Nuttiefen beabstandet. Eine Summe der Nuttiefe der Nuten an der einen Flachseite und der Nuttiefe der Nuten an der anderen Flachseite entspricht in diesem Fall dann der Plattendicke der Verkleidungsplatte, wobei sich die Nuttiefe der Nuten an der einen Flachseite von der Nuttiefe der Nuten an der anderen Flachseite, wie zuvor bereits beschrieben, unterscheidet.

Bei einer Ausführungsform der Verkleidungsplatte weisen die Nuten an der jeweiligen Flachseite eine einheitliche Nuttiefe auf. Eine Summe der jeweils einheitlichen Nuttiefen, also der Nuttiefe der Nuten an der einen Flachseite und der Nuttiefe der Nuten an der anderen Flachseite, kann hierbei größer, gleich oder kleiner als eine in Richtung der Nuttiefen messbare Plattendicke der Verkleidungsplatte sein.

Ist die Summe gleich der Plattendicke, treffen sich die Nuten mit ihrem Nutgrund in einer gemeinsamen Querschnittsebene der Verkleidungsplatte. In diesem Fall sollten die Nuten an der einen Flachseite versetzt zu den Nuten an der anderen Flachseite angeordnet sein.

Ist die Summe kleiner als die Plattendicke, sind die Nuten der einen Flachseite mit ihrem jeweiligen Nutgrund in einer Querschnittsebene angeordnet, die in Richtung der Nuttiefen beabstandet zu einer Querschnittsebene ist, in der die Nuten der anderen Flachseite mit ihrem jeweiligen Nutgrund angeordnet sind. Hierbei können die Nuten an der einen Flachseite versetzt oder gleichachsig zu den Nuten an der anderen Flachseite angeordnet sein.

Ist die Summe größer als die Plattendicke, überschneiden sich die Nuten der beiden Flachseiten im Querschnitt der Verkleidungsplatte, wie zuvor bereits erwähnt. In diesem Fall sollten die Nuten an der einen Flachseite versetzt zu den Nuten an der anderen Flachseite angeordnet sein.

Bei einer Ausführungsform der Verkleidungsplatte können die Nuten an einer Flachseite der beiden Flachseiten eine Nuttiefe aufweisen, die größer oder kleiner als oder gleich groß wie die halbe Plattendicke der Verkleidungsplatte ist, während die Nuten an der anderen Flachseite eine Nuttiefe aufweisen, die größer oder kleiner als die halbe Plattendicke der Verkleidungsplatte ist. Je nach Wahl der Größe der Nuttiefe der Nuten an den beiden Flachseiten ergibt sich im Querschnitt dann ein unterschiedliches Nutenbild.

Insbesondere dann, wenn die Verkleidungsplatte um kleine Radien, also stark gebogen werden soll, kann es vorteilhaft sein, vor allem die Nuten an der Flachseite, die die Rückseite der Verkleidungsplatte bildet, mit einer Nuttiefe auszubilden, die zumindest gleich oder größer als die halbe Plattendicke der Verkleidungsplatte ist.

Bei einer Ausführungsform der Verkleidungsplatte ist vorgesehen, dass sich die Nuten an der einen Flachseite mit den Nuten an der anderen Flachseite, im Querschnitt der Verkleidungsplatte gesehen, abwechseln. Zwischen zwei Nuten an der einen Flachseite ist dann eine Nut an der anderen Flachseite ausgebildet. Die Nuten der einen Flachseite sind hierbei versetzt zu den Nuten der anderen Flachseite angeordnet.

Bei einer anderen Ausführungsform der Verkleidungsplatte kann vorgesehen sein, dass zwischen zwei benachbarten Nuten an einer Flachseite mehr als eine Nut an der anderen Flachseite ausgebildet ist, insbesondere zwei oder drei oder mehr Nuten. Konkret kann vorgesehen sein, dass zwischen zwei Nuten an der Flachseite der Verkleidungsplatte, die als Sichtseite der Verkleidungsplatte dient, zumindest zwei oder mehr Nuten an der Flachseite ausgebildet sind, die als Rückseite der Verkleidungsplatte dient.

Bei einer Ausführungsform der Verkleidungsplatte ist die Verkleidungsplatte einlagig ausgebildet. Die Verkleidungsplatte kann aber auch zumindest zweilagig aufgebaut sein und zumindest eine Sichtlage und eine Rücklage aufweisen. Die Ausbildung der Verkleidungsplatte als mehrlagige Verkleidungsplatte kann vorteilhaft sein, um der Verkleidungsplatte bestimmte Eigenschaften verleihen zu können. So ist es durch einen mehrlagigen Aufbau beispielsweise möglich, der Verkleidungsplatte bestimmte akustische Eigenschaften zuzuweisen, insbesondere dämpfende und/oder dämmende Eigenschaften.

Bei einer Ausführungsform der Verkleidungsplatte weist diese zumindest eine Querlage auf, die zwischen der zuvor bereits erwähnten Sichtlage und der zuvor bereits erwähnten Rücklage angeordnet ist. Durch die Querlage kann die Verkleidungsplatte bestimmte akustische Eigenschaften erhalten, beispielsweise die bereits zuvor erwähnte akustisch dämpfende und/oder akustisch dämmende Wirkung.

Die Rücklage kann hinsichtlich der Befestigung der Verkleidungsplatte an einer Oberfläche optimiert sein. Zu diesem Zweck können weiter unten noch näher erläuterte Quernuten an der rückseitigen Flachseite der Verkleidungsplatte ausgebildet sein. Diese Quernuten ermöglichen zudem eine Biegung der Verkleidungsplatte um eine quer zu den Nuten, insbesondere zu den Nuten an der vorderseitigen oder sichtseitigen Flachseite, orientierte Biegeachse. Die Quernuten ermöglichen somit eine Biegung der Verkleidungsplatte um zumindest eine weitere, quer, vorzugsweise rechtwinklig zu den zuvor erwähnten Nuten orientierte Biegeachse an den beiden Flachseiten. Damit eignet sich die Verkleidungsplatte dann auch für eine Verkleidung gegebenenfalls zwei oder mehrachsig gewölbter Oberflächen.

Die Sichtlage an der Sichtseite der Verkleidungsplatte kann hinsichtlich gewünschter optischer Eigenschaften und gegebenenfalls auch hinsichtlich akustischer Eigenschaften gestaltet sein.

Die Sichtlage der Verkleidungsplatte kann beispielsweise in Leistenoptik ausgebildet sein. Die Leistenoptik kann die Sichtlage durch die Nuten an der Flachseite der Verkleidungsplatte erhalten, die die Sichtseite der Verkleidungsplatte bildet. Die Sichtlage kann massivlagig und/oder beispielsweise aus Holzwerkstoff, Vollholz, Furnier, mitteldichter Faserplatte (MDF) und/oder hochdichter Faserplatte (HDF) ausgebildet sein. Die Sichtlage kann ferner beispielsweise eine geschliffene, gebürstete, gehobelte, sägeraue, lackierte und/oder geölte Oberfläche aufweisen.

Bei einer besonders bevorzugten Ausführungsform der Verkleidungsplatte kann die Sichtlage beispielsweise aus einer Kombination aus Vollholz oder Holzwerkstoff und Furnier bestehen.

Die Rücklage der Verkleidungsplatte kann bei einer Ausführungsform der Verkleidungsplatte massivlagig und/oder beispielsweise aus Holzwerkstoff, Vollholz, Furnier, MDF, HDF und/oder Absorbermaterial, beispielsweise aus Holzweichfaser, Hanf, Jute, Mineralwolle, Poly-Vlies und/oder Wolle ausgebildet sein. Die Rücklage kann ferner beispielsweise mit geschliffener, gebürsteter, gehobelter, sägerauer, lackierte und/oder geölter Oberfläche ausgebildet sein.

Die Querlage der Verkleidungsplatte kann beispielsweise aus Holzwerkstoff, Vollholz, Furnier, MDF, HDF und/oder Absorbermaterial, insbesondere aus Holzweichfaser, Hanf, Jute, Mineralwolle, Poly-Vlies und/oder Wolle bestehen. Die Querlage kann beispielsweise einlagig ausgebildet sein oder zumindest zwei oder mehr Lagen aus unterschiedlichen Materialarten, insbesondere aus unterschiedlichen der genannten Materialarten, und/oder mit unterschiedlichen Lagendicken aufweisen.

Die Querlage kann heterogen oder homogen aufgebaut sein. Bei einem homogenen Aufbau kann die Querlage in Richtung ihrer Flächenausdehnung aus nur einem einzigen Material bestehen. Bei einem heterogenen Aufbau der Querlage ist es beispielsweise möglich, eine Abfolge unterschiedlicher Materialien in Richtung der Flächenausdehnung der Querlage vorzusehen. Die unterschiedlichen Materialien können in unterschiedlicher Breite vorliegen. So ist beispielsweise eine Abfolge denkbar, in der die Querlage abwechselnd aus Holz und Absorbermaterial hergestellt ist.

Auf diese Weise wird eine Verkleidungsplatte geschaffen, die aufgrund der Querlage und ihrer Holzbestandteile eine hohe Stabilität und Belastbarkeit aufweist, und die - aufgrund ihres Anteils aus Absorbermaterial - gute akustische Eigenschaften aufweist. Das Absorbermaterial kann akustisch dämpfende und/oder dämmende Wirkung haben und somit die akustischen Eigenschaften der Verkleidungsplatte beeinflussen.

Bei einer Ausführungsform der Verkleidungsplatte ist zumindest eine Flachseite, vorzugsweise die Flachseite, die in montierter Gebrauchsstellung die Sichtseite der Verkleidungsplatte bildet, bis auf die Nuten im Querschnitt eben ausgebildet. So wird eine bis auf die Nuten unprofilierte Sichtseite geschaffen. Bei einer anderen Ausführungsform der Verkleidungsplatte weist die Verkleidungsplatte eine profilierte Flachseite als Sichtseite auf. Im Querschnitt der Verkleidungsplatte gesehen, ist die Sichtseite dann profiliert, weist also keine einheitliche Höhe an der Sichtseite auf. So kann an einer Flachseite der Verkleidungsplatte, insbesondere an der Flachseite der Verkleidungsplatte, die in montierter Gebrauchsstellung der Verkleidungsplatte als Sichtseite der Verkleidungsplatte dient, ein höhenversetztes Leistenprofil ausgebildet sein.

Die Montage der Verkleidungsplatte kann vereinfacht sein, wenn die als Rückseite dienende Flachseite, bis auf die Nuten und/oder Quernuten, eben, also unprofiliert ist.

Bei einer Ausführungsform der Verkleidungsplatte sind zwischen zwei Nuten angeordnete Leisten der Flachseite, insbesondere der Flachseite, die die Sichtseite der Verkleidungsplatte bildet, nutseitig mit einer Fase und/oder einer Rundung versehen.

Die Verkleidungsplatte kann an zumindest einer quer zu den Flachseiten orientierten Schmalseite einen Querstoß aufweisen. Der Querstoß kann beispielsweise als Stumpfstoß, als Nut-Feder-Verbindung oder als Nut für eine Fremdfeder ausgebildet sein. Der Querstoß kann dazu genutzt werden, die Verkleidungsplatte mit einer anderen Verkleidungsplatte oder einem anderen Bauteil zu verbinden.

Die Verkleidungsplatte kann an zumindest einer quer zu den Flachseiten orientierten Längsschmalseite einen Längsstoß aufweisen. Der Längsstoß kann beispielsweise als Stumpfstoß, als Nut-Feder-Verbindung oder als Nut für eine Fremdfeder ausgebildet sein. Auch der Längsstoß kann dazu genutzt werden, die Verkleidungsplatte mit einer anderen Verkleidungsplatte oder einem anderen Bauteil zu verbinden. Die Längsschmalseite der Verkleidungsplatte kann die Schmalseite der Verkleidungsplatte sein, die in Richtung der Nuten an zumindest einer der beiden Flachseiten orientiert ist.

Die Verkleidungsplatte kann an zumindest einer Flachseite, insbesondere an ihrer als Rückseite fungierenden Flachseite, quer, vorzugsweise rechtwinklig zu den Nuten orientierte Quernuten aufweisen. Wie weitere oben bereits ausgeführt, können diese Quernuten eine Biegung der Verkleidungsplatte um zumindest eine weitere, quer, vorzugsweise rechtwinklig, zu den Nuten an den Flachseiten orientierte Biegeachse begünstigen.

Zumindest eine Nut der Verkleidungsplatte kann ein rechteckigen oder einen mehreckigen oder einen sich zum Nutgrund hin verjüngenden oder trapezförmigen Querschnitt und/oder einen gewölbten oder einen ebenen oder geneigten oder beidseitig einer Längsmittelachse der Nut in Richtung einer Nuttiefe abfallenden Nutgrund aufweisen. Ferner kann zumindest eine Nut einen mit Fasen oder Rundungen versehenen Nutgrund aufweisen.

Die Nuten können an zumindest einer Flachseite in einer oder in zumindest zwei Gruppen gruppiert sein. Zwei Gruppen von Nuten können an einer Flachseite einen Abstand zueinander aufweisen, der größer als ein Nutabstand der Nuten innerhalb einer der Gruppen ist. Es ist auch möglich, dass zumindest eine Gruppe von Nuten einen Abstand zu einem Rand der Verkleidungsplatte aufweist, der größer als ein Nutabstand innerhalb der Gruppe ist. Eine derartige Verkleidungsplatte kann somit Bereiche an zumindest einer ihrer Flachseiten aufweisen, die ohne Nuten ausgebildet ist. Diese Bereiche können Bereiche zwischen Gruppen von Nuten sein. Die Anordnung von Nuten in Gruppen kann das Erscheinungsbild der Verkleidungsplatte beeinflussen. Zudem ermöglicht die Anordnung von Nuten in einer oder mehreren Gruppen die Definition von einem oder mehreren Biegebereichen, in dem/denen die Verkleidungsplatte bevorzugt gebogen werden kann.

In diesem Zusammenhang ist es zweckmäßig, wenn sich die Gruppen von Nuten an den beiden Flachseiten der Verkleidungsplatte gegenüberliegen, also in denselben Querschnittsbereichen der Verkleidungsplatte angeordnet sind.

Bei einer anderen Ausführungsform der Verkleidungsplatte sind die Nuten an zumindest einer Flachseite gleichmäßig an der Flachseite verteilt angeordnet. Dies begünstigt, den Bereich, in dem die Verkleidungsplatte gebogen wird, um eine gewölbte Oberfläche zu verkleiden, frei zu wählen.

Die Erfindung wird nachfolgend anhand von Ausführungsbeispielen näher beschrieben, ist aber nicht auf diese Ausführungsbeispiele beschränkt. Weitere Ausführungsbeispiele ergeben sich durch Kombination der Merkmale einzelner oder mehrerer Schutzansprüche untereinander und/oder durch Kombination einzelner oder mehrerer Merkmale der Ausführungsbeispiele. Es zeigen:
- Fig. 1:: eine Seitenansicht einer einlagigen Verkleidungsplatte, wobei an einer sichtseitigen Flachseite der Verkleidungsplatte Nuten zu erkennen sind, die gleichmäßig über die Sichtseite der Verkleidungsplatte verteilt sind und deren Nuttiefe kleiner als die Nuttiefe von Nuten an der rückseitigen Flachseite der Verkleidungsplatte ist,
- Fig. 2:: eine Seitenansicht einer einlagigen Verkleidungsplatte, wobei ein Teil der Nuten an der sichtseitigen Flachseite paarweise gruppiert ist,
- Fig. 3:: einer der in Figur 2 gezeigten Verkleidungsplatte ähnelnde dreilagige Verkleidungsplatte, hier jedoch mit einer Sichtseite, die durch zwischen den Nuten angeordnete, unterschiedliche Höhen aufweisende Leisten profiliert ist,
- Fig. 4:: eine stirnseitige Detailansicht einer zwischen zwei Nuten angeordneten Leiste einer Verkleidungsplatte, wobei die Leiste an beiden Seiten, also nutseitig mit Fasen versehen ist,
- Fig. 5:: eine stirnseitige Detailansicht einer zwischen zwei Nuten angeordneten Leiste einer Verkleidungsplatte, wobei die Leiste an beiden Seiten, also nutseitig mit Rundungen versehen ist,
- Fig. 6:: eine Seitenansicht einer weiteren Verkleidungsplatte, wobei an beiden Flachseiten der Verkleidungsplatte jeweils zwei Gruppen von Nuten angeordnet sind, die untereinander einen Abstand aufweisen, der größer als der Nutabstand innerhalb der Gruppen ist,
- Fig. 7:: eine im Vergleich zu den Darstellungen der Figuren 1 bis 6 um 90 Grad gedrehte Seitenansicht einer Verkleidungsplatte zur Veranschaulichung von Quernuten, die an der Rückseite der Verkleidungsplatte rechtwinklig zu den dortigen Nuten orientiert sind,
- Fig. 8:: eine Seitenansicht einer dreilagigen Verkleidungsplatte, die an ihrer rückseitigen Flachseite und an ihrer sichtseitigen Flachseite, sich im Querschnitt überlappende Nuten aufweist, wobei zwischen zwei Nuten an der einen Flachseite eine Nut an der anderen Flachseite ausgebildet ist,
- Fig. 9:: eine Seitenansicht einer dreilagigen Verkleidungsplatte mit im Querschnitt der Verkleidungsplatte gleichachsig angeordneten Nuten an beiden Flachseiten,
- Fig. 10:: eine Seitenansicht einer dreilagigen Verkleidungsplatte, wobei zwischen zwei Nuten an der sichtseitigen Flachseite der Verkleidungsplatte zwei Nuten an der rückseitigen Flachseite der Verkleidungsplatte ausgebildet sind,
- Fig. 11:: eine Seitenansicht einer dreilagigen Verkleidungsplatte, wobei die Verkleidungsplatte zwischen einer Sichtlage und einer Rücklage eine homogene Querlage aufweist,
- Fig. 12:: eine Seitenansicht einer dreilagigen Verkleidungsplatte, wobei die Verkleidungsplatte zwischen einer Sichtlage und einer Rücklage eine heterogene Querlage aufweist,
- Fig. 13:: eine Seitenansicht von drei miteinander verbundenen Verkleidungsplatten zur Veranschaulichung des Nutenbildes an den Sichtseiten der Verkleidungsplatten bei unterschiedlichen Biegeradien,
- Fig. 14:: eine Detailansicht einer Verkleidungsplatte mit konvex gewölbter Sichtseite,
- Fig. 15:: eine Detailansicht einer Verkleidungsplatte mit ebener Sichtseite,
- Fig. 16:: eine Detailansicht einer Verkleidungsplatte mit konkav gewölbter Sichtseite,
- Fig. 17:: eine perspektivische Darstellung einer einlagigen Verkleidungsplatte mit profilierter Sichtseite mit Blick auf die rückseitige Flachseite der Verkleidungsplatte,
- Fig. 18:: eine perspektivische Darstellung einer dreilagigen Verkleidungsplatte mit einer unprofilierten, sichtseitige Flachseite der Verkleidungsplatte,
- Fig. 19:: eine perspektivische Darstellung der in Figur 17 gezeigten einlagigen Verkleidungsplatte mit Blick auf die profilierte Flachseite,
- Fig. 20:: eine perspektivische Darstellung der dreilagigen Verkleidungsplatte aus Figur 18 mit Blick auf die unprofilierte, d.h. in Bezug auf die Leisten zwischen den Nuten ebene Sichtseite,
- Fig. 21:: eine Draufsicht auf die rückseitige Flachseite der in Figur 20 gezeigten Verkleidungsplatte, wobei die Pfeile in der Darstellung auf Teile der durch die Nuten in der rückseitigen Flachseite sichtbaren Querlage verweisen, die aus Holz, beispielsweise aus Vollholz, bestehen, sowie
- Fig. 22:: eine Draufsicht auf die sichtseitige Flachseite der in Figur 20 gezeigten Verkleidungsplatte, wobei die Pfeile in der Darstellung auf Teile der durch die Nuten in der sichtseitigen Flachseite sichtbaren Querlage verweisen, die aus Absorbermaterial bestehen und der Querlage und damit der gesamten Verkleidungsplatte akustisch dämmende und/oder dämpfende Eigenschaften verleihen.

Sämtliche Figuren zeigen zumindest Teile von im Ganzen jeweils mit 1 bezeichneten Verkleidungsplatten. Die nachfolgende Beschreibung bezieht sich, sofern nicht gesondert auf bestimmte Ausführungsbeispiele Bezug genommen wird, auf sämtliche der in den Figuren gezeigten Verkleidungsplatten **1.**

Jede Verteilungsplatte 1 weist zwei einander abgewandte Flachseiten 2 und 3 auf, wobei an beiden Flachseiten 2,3 Nuten 4 und 5 ausgebildet sind. Die Nuten 4 an der einen Flachseite 2 weisen kleinere Nuttiefen als die Nuten 5 an der anderen Flachseite 3 auf.

Bei den in den Figuren gezeigten Ausführungsbeispielen weisen die Nuten 4 an der als Sichtseite der Verkleidungsplatte 1 fungierenden Flachseite 2 die kleinere Nuttiefen als die Nuten 5 an der als Rückseite fungierenden Flachseite 3 der jeweiligen Verkleidungsplatte 1 auf. Die Nuttiefen der Nuten 4 an der als Sichtseite fungierenden Flachseite 2 sind hierbei maximal so groß wie die halbe Plattendicke der Verkleidungsplatte 1 und vorzugsweise sogar kleiner als die halbe Plattendicke der Verkleidungsplatte **1.**

Durch die Nuten 4 und 5 an den beiden Flachseiten 2 und 3 ist jede Verkleidungsplatte 1 biegsam ausgestaltet und kann um eine parallel zu den Nuten 4,5 orientierte Biegeachse gebogen werden, um die Verkleidungsplatte 1 bei Bedarf an eine gewölbte Oberfläche, die mit der Verkleidungsplatte 1 verkleidet werden soll, anzupassen.

Die Nuten 4 und 5 sind an der jeweiligen Flachseite 2 und 3 parallel zueinander ausgerichtet. Ferner sind die Nuten 4 an der Flachseite 2 auch parallel zu den Nuten 5 an der Flachseite 3 der jeweiligen Verkleidungsplatte 1 ausgerichtet.

Die Figuren verdeutlichen, dass die Nuten 4 und 5 an der jeweiligen Flachseite 2 und 3 sich gegenüberliegende Ränder 6 und 7 der Verkleidungsplatte 1 miteinander verbinden. Die Nuten 4 und 5 erstrecken sich somit über die gesamte, in Richtung der Nuten 4 und 5 orientierte Abmessung der jeweiligen Flachseite 2 und 3.

Bei der in Figur 9 gezeigten Verkleidungsplatte 1 sind die Nuten 4 an der einen Flachseite 2, im Querschnitt der Verkleidungsplatte 1 betrachtet, gleichachsig zu den Nuten 5 an der anderen Flachseite 3 der Verkleidungsplatte 1 ausgerichtet und weisen somit keinen seitlichen Versatz zu den Nuten 5 an der Flachseite 3 auf.

Bei allen anderen, in den Figuren gezeigten Verkleidungsplatten sind die Nuten 4 an der einen Flachseite 2, im Querschnitt der jeweiligen Verkleidungsplatte 1, betrachtet versetzt zu den Nuten 5 an der anderen Flachseite 3 angeordnet.

Die gleichachsigen Nuten 4 und 5 an den beiden Flachseiten 2 und 3 der Verkleidungsplatte 1, die in Figur 9 gezeigt ist, sind durch Material der Verkleidungsplatte 1 voneinander getrennt. Die Nuten 4 und 5 überschneiden sich im Querschnitt der Verkleidungsplatte 1 gesehen somit nicht. Das bedeutet, dass bei dieser Verkleidungsplatte 1 eine Querschnittsebene definiert werden kann, die zwischen den Nuten 4 der einen Flachseite 2 und den Nuten 5 der anderen Flachseite 3 der Verkleidungsplatte verläuft und dabei keine der Nuten 4 oder 5 schneidet.

Bei allen anderen, in den Figuren gezeigten Ausführungsformen von Verkleidungsplatten 1 überschneiden sich die Nuten 4 und 5 der beiden Flachseiten 2 und 3 im Querschnitt der Verkleidungsplatte 1 betrachtet. Das bedeutet, dass bei diesen Ausführungsformen der Verkleidungsplatte 1 eine Querschnittsebene innerhalb der Verkleidungsplatte 1 definiert werden kann, die sowohl die Nuten 4 der einen Flachseite 2 als auch die Nuten 5 der anderen Flachseite 3 der jeweiligen Verkleidungsplatte 1 schneidet.

Bei einer in den Figuren nicht gezeigten Ausführungsform der Verkleidungsplatte können die Nuten 4 und 5 an den beiden Flachseiten 2 und 3 mit ihrem jeweiligen Nutgrund 8 und 9 auch in einer gemeinsamen Querschnittsebene der Verkleidungsplatte 1 angeordnet sein. Dabei kann diese gemeinsame Querschnittsebene von einer dazu parallelen Längsmittelebene der Verkleidungsplatte 1 in Richtung der Nuttiefen beabstandet sein. Diese Anordnung der gemeinsamen Querschnittsebene wird durch die unterschiedlichen Nuttiefen verursacht, die die Nuten 4 an der einen Flachseite 2 und die Nuten 5 an der anderen Flachseite 3 der Verkleidungsplatte 1 aufweisen.

Bei den in den Figuren gezeigten Verkleidungsplatten 1, die an ihrer in Gebrauchsstellung als Sichtseite fungierenden Flachseite 2 eben ausgebildet sind, also kein Profil aufweisen, wie dies bei den Verkleidungsplatten 1 gemäß den Figuren 3, 17 oder auch 19 der Fall ist, haben die Nuten 4 und 5 an der jeweiligen Flachseite 2, 3 jeweils eine einheitliche Nuttiefe.

Eine Summe der jeweils einheitlichen Nuttiefen kann, je nach Gestaltung der Verkleidungsplatte 1, größer, gleich oder kleiner als eine in Richtung der Nuttiefen messbare Plattendicke der Verkleidungsplatte 1 sein.

Bei einer Verkleidungsplatte 1, wie sie beispielsweise in Figur 1 oder auch in Figur 2 gezeigt ist und bei der sich die Nuten 4 an der einen Flachseite 2 mit den Nuten 5 an der anderen Flachseite 3 im Querschnitt der Verkleidungsplatte 1 gesehen überschneiden, ist eine Summe der einheitlichen Nuttiefen größer als eine in Richtung der Nuttiefen messbare Plattendicke der Verkleidungsplatte 1.

Bei sämtlichen Verkleidungsplatten 1, die in den Figuren gezeigt sind, weisen die Nuten 5 an der als Rückseite fungierenden Flachseite 3 eine Nuttiefe auf, die größer als die halbe Plattendicke der Verkleidungsplatte 1 ist. Die Nuten 4 an der anderen Flachseite 2 weisen eine Nuttiefe auf, die kleiner als die halbe Plattendicke der Verkleidungsplatte 1 ist. So können sich die Nuten 4 mit den Nuten 5 überschneiden weisen jedoch eine geringere Nuttiefe als die Nuten 5 an der als Rückseite fungierenden Flachseite 3 der Verkleidungsplatte 1 auf.

Die in Figur 10 gezeigte Verkleidungsplatte 1 weist die Besonderheit auf, dass zwischen zwei an der sichtseitigen Flachseite 2 angeordneten Nuten 4 an der rückseitigen Flachseite 3 zwei Nuten 5 angeordnet sind.

Bei allen übrigen, in den Figuren gezeigten Ausführungsbeispielen von Verkleidungsplatten 1 ist zwischen zwei benachbarten Nuten 4 oder 5 an einer Flachseite 2 oder 3 zumindest eine Nut 5 oder 4 an der anderen Flachseite 3 oder 2 ausgebildet.

Die in den Figuren 1, 2, 6, 7 sowie 13-16 gezeigten Verkleidungsplatten 1 sind einlagig ausgebildet. Die übrigen, in den Figuren gezeigten Verkleidungsplatten 1 sind mehrlagig, nämlich dreilagig ausgebildet und weisen eine Sichtlage 21, eine Rücklage 22 und zwischen der Sichtlage 21 und der Rücklage 22 eine Querlage 10 auf.

Die Sichtlage 21 weist durch die Nuten 4 an der sichtseitigen Flachseite 2 eine Leistenoptik auf. Die in den Figuren gezeigten Sichtlagen 21 sind zudem massivlagig. Die Sichtlage 21 kann aus Holzwerkstoff, Vollholz, Furnier, MDF und/oder HDF und/oder mit geschliffener, gebürsteter, gehobelter, sägerauer, lackierter und/oder geölter Oberfläche ausgebildet sein. Natürlich ist es auch möglich, die Sichtlage 21 aus einem Materialgemisch der zuvor genannten Materialarten herzustellen.

Die Rücklage 22 der in den Figuren jeweils gezeigten Verkleidungsplatte 1 ist ebenfalls massivlagig ausgebildet. Die Rücklage 22 kann aus Holzwerkstoff, Vollholz, Furnier, MDF, HDF und/oder Absorbermaterial, beispielsweise aus Holzweichfaser, Hanf, Jute, Mineralwolle, Poly-Vlies und/oder Wolle bestehen. Auch die Rücklage 22 kann eine geschliffene, gebürstete, gehobelte, sägeraue, lackierte und/oder geölte Oberfläche aufweisen.

Die Querlage 10 zwischen der Sichtlage 21 und der Rücklage 22 kann aus einem Holzwerkstoff, Vollholz, MDF, HDF und/oder Absorbermaterial, insbesondere aus Holzweichfaser, Hanf, Jute, Mineralwolle, Poly-Vlies und/oder Wolle bestehen.

Bei der in Figur 11 gezeigten Verkleidungsplatte 1 ist die Querlage aus einem Material oder aus einem Materialgemisch, jedoch homogen aufgebaut. Bei der in Figur 12 gezeigten Verkleidungsplatte 1 ist die Querlage 10 heterogen aufgebaut. D.h., dass die Querlage 10 Abschnitte und/oder Elemente aus unterschiedlichen Materialarten umfasst. Dies ist durch die unterschiedlichen Schraffuren der Querlage 10 in Figur 12 angedeutet.

Bei einem mehrlagigen Aufbau der Querlage 10, also einem Lagenaufbau, der in Richtung der Plattendicke zwei oder mehr Lagen umfasst, kann die Querlage 10 zwei oder mehr Lagen aus unterschiedlichen Materialarten, insbesondere aus unterschiedlichen der vorgenannten Materialarten, und/oder mit unterschiedlicher Lagendicke aufweisen.

Wie zuvor bereits erwähnt, sind die in den Figuren 3, 17 und 19 gezeigten Verkleidungsplatten 1 zusätzlich zu den Nuten 4 an der als Sichtseite fungierenden Flachseite 2 profiliert. Die übrigen, in den Figuren gezeigten Verkleidungsplatten 1 sind an der als Sichtseite fungierenden Flachseite 2 bis auf die Nuten 4 im Querschnitt oder von der Seite betrachtet eben ausgebildet.

Die Detaildarstellungen der Figuren 4 und 5 zeigen zwei unterschiedliche Leisten einer Flachseite 2, die an jeder ihre den Nuten 4 zugewandten Längsseiten mit einer Fase 11 - siehe Figur 4 - bzw. mit einer Rundung 12 - siehe Figur 5 - versehen sind.

Die in den Figuren 3, 17 und 19 gezeigten Verkleidungsplatten 1 weisen an ihrer als Sichtseite fungierenden Flachseite 2 ein höhenversetztes Leistenprofil 13 auf. Das Leistenprofil 13 wird durch Leisten unterschiedlicher Dicke gebildet und bildet die Sichtlage 21 der Verkleidungsplatte **1.**

Sämtliche Verkleidungsplatten 1 können an ihren Schmalseiten 14, die quer zu den Flachseiten 2 und 3 orientiert sind, einen Querstoß 15 aufweisen. Der Querstoß 15 dient der Verbindung der Verkleidungsplatte 1 mit einer anderen Verkleidungsplatte 1 oder mit einem anderen Bauteil. Der Querstoß 15 kann beispielsweise als Stumpfstoß, als Nut-Feder-Verbindung oder als Nut für eine Fremdfeder ausgebildet sein.

An zumindest einer quer zu den Flachseiten 2 und 3 orientierten Längsschmalseite 16, die zudem quer zur zuvor erwähnten Schmalseite 14 orientiert ist, weisen die Verkleidungsplatten 1 einen Längsstoß 17 auf. Der Längsstoß 17 dient dazu, die Verkleidungsplatte 1 über ihre Längsschmalseite 16 mit einer anderen Verkleidungsplatte 1 oder einem anderen Bauteil zu verbinden. Der Längsstoß 17 kann beispielsweise als Stumpfstoß, als Nut-Feder-Verbindung oder als Nut für eine Fremdfeder ausgebildet sein.

Die Schmalseite 14 kann eine Schmalseite der jeweiligen Verkleidungsplatte 1 sein, die quer oder rechtwinklig zu einer Ausrichtung der Nuten 4 und 5 der Verkleidungsplatte 1 orientiert ist.

Die Längsschmalseite 16 kann eine Schmalseite der Verkleidungsplatte 1 sein, die parallel zum Verlauf der Nuten 4 und 5 an den Flachseiten 2 und 3 der Verkleidungsplatte 1 orientiert ist.

Die in Figur 7 gezeigte Verkleidungsplatte 1 weist an ihrer rückseitigen Flachseite 3 quer, nämlich rechtwinklig zu den Nuten 4 und 5 orientierte Quernuten 18 auf. Diese Quernuten 18 begünstigen eine Biegung der Verkleidungsplatte 1 um zumindest eine weitere, quer, hier rechtwinklig, zu den Nuten 4 und 5 an den Flachseiten 2 und 3 orientierte Biegeachse.

Die in den Figuren gezeigten Nuten 4 und 5 haben einen bei unverformter Verkleidungsplatte 1 rechteckigen Querschnitt. Bei anderen Ausführungsformen der Verkleidungsplatte 1 können die Nuten 4 und 5 auch andere Querschnittsformen, beispielsweise einen rechteckigen oder mehreckigen oder sich zum Nutgrund 8,9 hin verjüngenden oder trapezförmigen Querschnitt aufweisen.

Die Nuten 4 und 5 der in den Figuren gezeigten Verkleidungsplatten 1 haben jeweils einen Nutgrund 8 bzw. 9, der eben ist. Bei in den Figuren nicht gezeigten Ausführungsformen der Verkleidungsplatte 1 kann der jeweilige Nutgrund 8,9 gewölbt, geneigt oder auch beidseitig einer Längsmittelachse der jeweiligen Nut 4,5 in Richtung einer Nuttiefe abfallend ausgebildet sein. Der jeweilige Nutgrund 8,9 kann zudem durch Fasen und/oder Rundungen mit Nutflanken der Nut 4, 5 verbunden sein.

Figur 6 zeigt eine Ausführungsform einer Verkleidungsplatte 1, bei der die Nuten 4 an der einen Flachseite 2 und die Nuten 5 an der anderen Flachseite 3 jeweils in zwei Gruppen 19 und 20 gruppiert sind. Die beiden Gruppen 19 und 20 von Nuten 4 bzw. 5 weisen dabei einen Abstand zueinander auf, der größer als ein Nutabstand der Nuten 4 und 5 innerhalb einer der Gruppen 19 und 20 ist. Die Gruppen 19 und 20 können hierbei Bereiche definieren, in denen sich die Verkleidungsplatte 1 zur Verkleidung einer gewölbten Oberfläche biegen lässt. In diesem Zusammenhang ist es zweckmäßig, wenn sich die Gruppen 19 und 20 von Nuten 4 und 5 an den beiden Flachseiten 2 und 3 gegenüberliegen, also, so wie in Figur 6 gezeigt, in denselben Querschnittsbereichen der Verkleidungsplatte 1 angeordnet sind.

Bei einer anderen, in den Figuren nicht gezeigten Ausführungsformen der Verkleidungsplatte 1 kann zumindest eine Gruppe von Nuten vorgesehen sein, die einen Abstand zu einem Rand der Verkleidungsplatte 1 aufweist, der größer als ein Nutabstand der Nuten innerhalb der jeweiligen Gruppe ist.

Bei den übrigen, in den Figuren gezeigten Verkleidungsplatten 1 sind die Nuten 4 und 5 an den beiden Flachseiten 2 und 3 gleichmäßig verteilt angeordnet. Die Nuten 4 und 5 dieser Verkleidungsplatten 1 bilden somit eine einzige Gruppe von Nuten 4 oder 5 an der jeweiligen Flachseite 2 oder 3. Diese Verkleidungsplatten 1 können somit besonders einfach auch zur Verkleidung von stark gewölbten, beispielsweise zumindest abschnittsweise zylindrischen Oberflächen verwendet werden.

Der Effekt der unterschiedlichen Nuttiefen der Nuten 4 an der sichtseitigen Flachseite 2 und der Nuten 5 an der rückseitigen Flachseite 3 der Verkleidungsplatten 1 wird anhand der Darstellungen in den Figuren 13-16 ersichtlich.

Figur 13 zeigt drei Verkleidungsplatten 1, die über ihre Längsschmalseiten 17 miteinander verbunden sind. Figur 14 zeigt die mit dem obersten Rechteck in Figur 13 markierte Einzelheit in vergrößerter Darstellung. In Figur 14 ist die Verkleidungsplatte 1 im Vergleich zu der Abbildung aus Figur 13 stärker gebogen dargestellt. Figur 14 soll den Effekt der unterschiedlichen Nuttiefen der Nuten 4 und 5 an den beiden Flachseiten 2 und 3 der Verkleidungsplatte 1 hinsichtlich konstanter oder zumindest nahezu konstanter Nutbreiten auch bei starker Biegung der Verkleidungsplatte 1 veranschaulichen.

Figur 14 verdeutlicht, dass die Nuten 4 an der als Sichtseite dienenden Flachseite 2 der Verkleidungsplatte 1 trotz der in Bezug auf die Flachseite 2 konvexen Wölbung der Verkleidungsplatte 1 ihre Nutbreite im Vergleich zu einer ungewölbten Verkleidungsplatte 1, wie sie in Figur 15 gezeigt ist, kaum verändern. Dies liegt daran, dass die rückseitigen Nuten 5 an der Flachseite 3 eine größere Nuttiefe aufweisen als die Nuten 4 an der als Sichtseite fungierenden Flachseite 2. Ferner wird dieser Effekt dadurch begünstigt, dass die Nuten 4 an der Flachseite 2 eine Nuttiefe aufweisen, die geringer als die halbe Plattendicke der Verkleidungsplatte 1 ist.

Figur 15 zeigt einen Ausschnitt einer Verkleidungsplatte 1, die ungewölbt ist. Ein Vergleich der Figuren 14 und 15 zeigt, dass die Nutbreite der Nuten 4 an der als Sichtseite fungierenden Flachseite 2 der Verkleidungsplatte 1 durch die konvexe Wölbung gemäß Figur 14 im Vergleich zu der ungewölbten Verkleidungsplatte 1 nahezu unverändert ist.

Figur 16 zeigt einen Ausschnitt einer Verkleidungsplatte 1 mit in Bezug auf die als Sichtseite fungierende Flachseite 2 konkav gewölbter Verkleidungsplatte 1. Auch hier ist deutlich zu erkennen, dass sich die Nutbreite der sichtseitigen Nuten 4 kaum verändert, während sich die Nutbreite der rückseitigen Nuten 5 an der Flachseite 3 der Verkleidungsplatte 1 durch die Wölbung der Verkleidungsplatte 1 im Vergleich zu der in Figur 15 gezeigten, ungewölbten Ausgangstellung deutlich vergrößert hat. Die an der sichtseitigen Flachseite 2 ausgebildeten Nuten 4 haben eine im Vergleich zu Figur 15 aufgrund ihrer geringeren Nuttiefe nahezu unveränderte Nutbreite.

### Bezugszeichenliste

- 1: Verkleidungsplatte
- 2: Flachseite, Sichtseite
- 3: Flachseite, Rückseite
- 4: Nut an 2
- 5: Nut an 3
- 6: Rand
- 7: Rand
- 8: Nutgrund von 4
- 9: Nutgrund von 5
- 10: Querlage
- 11: Fase
- 12: Rundung
- 13: Leistenprofil
- 14: Schmalseite
- 15: Querstoß
- 16: Längsschmalseite
- 17: Längsstoß
- 18: Quernut
- 19: Gruppe von Nuten
- 20: Gruppe von Nuten
- 21: Sichtlage
- 22: Rücklage

## Patentansprüche

1. Verkleidungsplatte (1) mit zwei einander abgewandten Flachseiten (2,3), wobei an beiden Flachseite (2,3) Nuten (4,5) ausgebildet sind, und wobei die Nuten (4) an der einen Flachseite (2) kleinere Nuttiefen als die Nuten (5) an der anderen Flachseite (3) aufweisen, wobei die Nuten (4,5) an der einen Flachseite (2,3) parallel zu den Nuten (5,4) an der anderen Flachseite (3,2) ausgerichtet sind, und wobei die Verkleidungsplatte (1) durch die Nuten (4,5) an den Flachseiten (2,3) um eine parallel zu den Nuten (4,5) orientierte Biegeachse biegsam ist, **dadurch gekennzeichnet, dass** die Nuten (4) an der als Sichtseite der Verkleidungsplatte (1) fungierenden Flachseite (2) kleinere Nuttiefen als die Nuten (5) an der als Rückseite fungierenden Flachseite (3) der Verkleidungsplatte (1) aufweisen, und dass die Nuten (4) an der als Sichtseite der Verkleidungsplatte (1) fungierenden Flachseite (2) Nuttiefen aufweisen, die kleiner als die halbe Plattendicke oder maximal so groß wie die halbe Plattendicke der Verkleidungsplatte (1) sind.

2. Verkleidungsplatte (1) nach dem vorherigen Anspruch, wobei die Nuten (4,5) an der jeweiligen Flachseite (2,3) parallel zueinander ausgerichtet sind.

3. Verkleidungsplatte (1) nach einem der vorherigen Ansprüche, wobei die Nuten (4,5) an der jeweiligen Flachseite (2,3) sich über die gesamte in Richtung der Nuten (4,5) orientierte Abmessung der Flachseite (2,3) erstrecken und/oder zwei sich gegenüberliegende Ränder (6,7) der Verkleidungsplatte (1) miteinander verbinden.

4. Verkleidungsplatte (1) nach einem der vorherigen Ansprüche, wobei die Nuten (4,5) an der einen Flachseite (2,3) im Querschnitt der Verkleidungsplatte (1) versetzt zu den Nuten (5,4) an der anderen Flachseite (3,2) angeordnet sind, oder wobei die Nuten (4,5) an der einen Flachseite (2,3) im Querschnitt der Verkleidungsplatte (1) gleichachsig, nämlich ohne Versatz, zu den Nuten (5,4) an der anderen Flachseite (3,2) angeordnet sind.

5. Verkleidungsplatte (1) nach einem der vorherigen Ansprüche, wobei sich die Nuten (4,5) an den beiden Flachseiten (2,3) im Querschnitt der Verkleidungsplatte (1) überschneiden, oder wobei die Nuten (4,5) an den beiden Flachseiten (2,3) mit ihrem jeweiligen Nutgrund (8,9) in einer gemeinsamen Querschnittsebene der Verkleidungsplatte (1) angeordnet sind, vorzugsweise wobei die gemeinsame Querschnittsebene von einer dazu parallelen Längsmittelebene der Verkleidungsplatte (1) in Richtung der Nuttiefen beabstandet ist.

6. Verkleidungsplatte (1) nach einem der vorherigen Ansprüche, wobei die Nuten (4,5) an der jeweiligen Flachseite (2,3) eine einheitliche Nuttiefe aufweisen und eine Summe der jeweils einheitlichen Nuttiefen größer, gleich oder kleiner als eine in Richtung der Nuttiefen messbare Plattendicke der Verkleidungsplatte (1) ist.

7. Verkleidungsplatte (1) nach einem der vorherigen Ansprüche, wobei die Nuten (4,5) an einer Flachseite (2,3) der beiden Flachseiten (2,3) eine Nuttiefe aufweisen, die größer oder kleiner als oder gleich groß wie die halbe Plattendicke der Verkleidungsplatte (1) ist, während die Nuten (4,5) an der anderen Flachseite (2,3) eine Nuttiefe aufweisen, die größer oder kleiner als die halbe Plattendicke der Verkleidungsplatte (1) ist.

8. Verkleidungsplatte (1) nach einem der vorherigen Ansprüche, wobei zwischen zwei benachbarten Nuten (4,5) an einer Flachseite (2,3) zumindest eine Nut (5,4) an der anderen Flachseite (3,2) ausgebildet ist, insbesondere zwei oder drei oder mehr Nuten (5,4).

9. Verkleidungsplatte (1) nach einem der vorherigen Ansprüche, wobei die Verkleidungsplatte (1) einlagig oder wobei die Verkleidungsplatte (1) zumindest zweilagig aufgebaut ist und zumindest eine Sichtlage (21) und eine Rücklage (22) aufweist.

10. Verkleidungsplatte (1) nach Anspruch 9, wobei die Verkleidungsplatte (1) zumindest eine Querlage (10) aufweist, die zwischen der Sichtlage (21) und der Rücklage (22) angeordnet ist.

11. Verkleidungsplatte (1) nach Anspruch 9 oder 10, wobei die Sichtlage (21) in Leistenoptik und/oder massivlagig und/oder aus Holzwerkstoff, Vollholz, Furnier, mitteldichter Faserplatte (MDF) und/oder hochdichter Faserplatte (HDF) und/oder mit geschliffener, gebürsteter, gehobelter, sägerauer, lackierter und/oder geölter Oberfläche ausgebildet ist.

12. Verkleidungsplatte (1) nach einem der Ansprüche 9 bis 11, wobei die Rücklage (22) massivlagig und/oder aus Holzwerkstoff, Vollholz, Furnier, mitteldichter Faserplatte (MDF), hochdichter Faserplatte (HDF) und/oder Absorbermaterial, beispielsweise aus Holzweichfaser, Hanf, Jute, Mineralwolle, Poly-Vlies und/oder Wolle, und/oder mit geschliffener, gebürsteter, gehobelter, sägerauer, lackierter und/oder geölter Oberfläche ausgebildet ist.

13. Verkleidungsplatte (1) nach einem der Ansprüche 10 bis 12, wobei die Querlage (10) aus Holzwerkstoff, Vollholz, mitteldichter Faserplatte (MDF), hochdichter Faserplatte (HDF) und/oder Absorbermaterial, insbesondere aus Holzweichfaser, Hanf, Jute, Mineralwolle, Poly-Vlies und/oder Wolle, besteht und/oder wobei die Querlage (10) einlagig ausgebildet ist oder zumindest zwei oder mehr Lagen aus unterschiedlichen Materialarten, insbesondere aus unterschiedlichen der genannten Materialarten, und/oder mit unterschiedlichen Lagendicken aufweist.

14. Verkleidungsplatte (1) nach einem der Ansprüche 10 bis 13, wobei die Querlage (10) heterogen oder homogen aufgebaut ist.

15. Verkleidungsplatte (1) nach einem der vorherigen Ansprüche, wobei zumindest eine Flachseite (2,3), insbesondere die als Sichtseite fungierende Flachseite (2) der Verkleidungsplatte (1), bis auf die Nuten (4) im Querschnitt eben oder zusätzlich zu den Nuten (4) profiliert ist.

16. Verkleidungsplatte (1) nach einem der vorherigen Ansprüche, wobei zwischen zwei Nuten (4,5) angeordnete Leisten der Flachseite (2,3) nutseitig mit einer Fase (11) und/oder Rundung (12) versehen sind, und/oder wobei an einer Flachseite (2,3), insbesondere an der Sichtseite der Verkleidungsplatte (1), ein höhenversetztes Leistenprofil (13) ausgebildet ist.

17. Verkleidungsplatte (1) nach einem der vorherigen Ansprüche, wobei die Verkleidungsplatte (1) an zumindest einer quer zu den Flachseiten (2,3) orientierten Schmalseite (14) einen Querstoß (15) aufweist, vorzugsweise wobei der Querstoß (15) als Stumpfstoß, als Nut-Feder-Verbindung oder als Nut für eine Fremdfeder ausgebildet ist, und/oder wobei die Verkleidungsplatte (1) an zumindest einer quer zu den Flachseiten (2,3) orientierten Längsschmalseite (16) einen Längsstoß (17) aufweist, vorzugsweise wobei der Längsstoß (17) als Stumpfstoß, als Nut-Feder-Verbindung oder als Nut für eine Fremdfeder ausgebildet ist.

18. Verkleidungsplatte (1) nach einem der vorherigen Ansprüche, wobei die Verkleidungsplatte (1) an zumindest einer Flachseite (2,3), insbesondere an ihrer Rückseite (3), quer, vorzugsweise rechtwinklig, zu den Nuten (4,5) orientierte Quernuten (18) aufweist.

19. Verkleidungsplatte (1) nach einem der vorherigen Ansprüche, wobei zumindest eine Nut (4,5) einen rechteckigen oder mehreckigen oder sich zum Nutgrund (8,9) hin verjüngenden oder trapezförmigen Querschnitt und/oder einen gewölbten oder ebenen oder geneigten oder beidseitig einer Längsmittelachse in Richtung einer Nuttiefe abfallenden Nutgrund (8,9) aufweist, und/oder wobei zumindest eine Nut (2,3) einen mit Fasen und/oder Rundungen versehenen Nutgrund (8,9) aufweist.

20. Verkleidungsplatte (1) nach einem der vorherigen Ansprüche, wobei die Nuten (4,5) an zumindest einer Flachseite (2,3) in einer oder in zumindest zwei Gruppen (19,20) gruppiert sind, insbesondere wobei zwei Gruppen (19,20) einen Abstand zueinander aufweisen, der größer als ein Nutabstand innerhalb einer der Gruppen (19,20) ist und/oder wobei zumindest eine Gruppe (19,20) einen Abstand zu einem Rand der Verkleidungsplatte (1) aufweist, der größer als ein Nutabstand innerhalb der Gruppe (19,20) ist.

21. Verkleidungsplatte (1) nach einem der vorherigen Ansprüche, wobei die Nuten (4,5) an zumindest einer Flachseite (2,3) gleichmäßig an der Flachseite (2,3) verteilt angeordnet sind.

## Claims

1. Cladding panel (1) having two flat sides (2, 3) facing away from each other, wherein grooves (4, 5) are formed on both flat sides (2, 3), and wherein the grooves (4) on one flat side (2) have smaller groove depths than the grooves (5) on the other flat side (3), wherein the grooves (4, 5) on one flat side (2, 3) are aligned parallel to the grooves (5, 4) on the other flat side (3, 2), and wherein the cladding panel (1) is flexible by means of the grooves (4, 5) on the flat sides (2, 3) about a bending axis oriented parallel to the grooves (4, 5), **characterized in that** the grooves (4) on the flat side (2) acting as the visible side of the cladding panel (1) have smaller groove depths than the grooves (5) on the flat side (3) acting as the rear side of the cladding panel (1), and **in that** the grooves (4) on the flat side (2) acting as the visible side of the cladding panel (1) have groove depths that are less than half the panel thickness or at most as large as half the panel thickness of the cladding panel (1).

2. Cladding panel (1) according to the preceding claim, wherein the grooves (4, 5) on the respective flat sides (2, 3) are aligned parallel to each other.

3. Cladding panel (1) according to one of the preceding claims, wherein the grooves (4, 5) on the respective flat side (2, 3) extend over the entire dimension of the flat side (2, 3) oriented in the direction of the grooves (4, 5) and/or connect two opposite edges (6, 7) of the cladding panel (1) to each other.

4. Cladding panel (1) according to one of the preceding claims, wherein the grooves (4, 5) on the one flat side (2, 3) are arranged in the cross-section of the cladding panel (1) offset from the grooves (5, 4) on the other flat side (3, 2), or wherein the grooves (4, 5) on the one flat side (2, 3) in the cross-section of the cladding panel (1) are coaxial, i.e. without offset, to the grooves (5, 4) on the other flat side (3, 2).

5. Cladding panel (1) according to one of the preceding claims, wherein the grooves (4, 5) on the two flat sides (2, 3) intersect in the cross-section of the cladding panel (1), or wherein the grooves (4, 5) on the two flat sides (2, 3) are arranged with their respective groove bases (8, 9) in a common cross-sectional plane of the cladding panel (1), preferably wherein the common cross-sectional plane is spaced apart from a longitudinal center plane of the cladding panel (1) parallel thereto in the direction of the groove depths.

6. Cladding panel (1) according to one of the preceding claims, wherein the grooves (4, 5) on the respective flat side (2, 3) have a uniform groove depth and the sum of the respective uniform groove depths is greater than, equal to, or less than a panel thickness of the cladding panel (1) measurable in the direction of the groove depths.

7. Cladding panel (1) according to one of the preceding claims, wherein the grooves (4, 5) on one flat side (2, 3) of the two flat sides (2, 3) have a groove depth that is greater than, less than or equal to half the panel thickness of the cladding panel (1), while the grooves (4, 5) on the other flat side (2, 3) have a groove depth that is greater than or less than half the panel thickness of the cladding panel (1).

8. Cladding panel (1) according to one of the preceding claims, wherein between two adjacent grooves (4, 5) on one flat side (2, 3) at least one groove (5, 4) is formed on the other flat side (3, 2), in particular two or three or more grooves (5, 4).

9. Cladding panel (1) according to one of the preceding claims, wherein the cladding panel (1) is single-layered or wherein the cladding panel (1) is at least structured in a double-layered manner and has at least one visible layer (21) and one rear layer (22).

10. Cladding panel (1) according to claim 9, wherein the cladding panel (1) has at least one cross layer (10) arranged between the visible layer (21) and the rear layer (22).

11. Cladding panel (1) according to claim 9 or 10, wherein the visible layer (21) has a strip appearance and/or is solid-layered and/or made of wood-based material, solid wood, veneer, medium-density fiberboard (MDF) and/or high-density fiberboard (HDF) and/or with a sanded, brushed, planed, rough-sawn, lacquered, and/or oiled surface.

12. Cladding panel (1) according to one of claims 9 to 11, wherein the rear layer (22) is solid-layered and/or made of wood-based material, solid wood, veneer, medium-density fiberboard (MDF), high-density fiberboard (HDF) and/or absorber material, for example made of soft wood fiber, hemp, jute, mineral wool, poly-fleece and/or wool, and/or with a sanded, brushed, planed, rough-sawn, lacquered and/or oiled surface.

13. Cladding panel (1) according to one of claims 10 to 12, wherein the cross layer (10) consists of wood-based material, solid wood, medium-density fiberboard (MDF), high-density fiberboard (HDF) and/or absorber material, in particular soft wood fiber, hemp, jute, mineral wool, poly-fleece and/or wool, and/or wherein the cross layer (10) is formed in a single layer or has at least two or more layers of different types of material, in particular of different types of the aforementioned materials, and/or with different layer thicknesses.

14. Cladding panel (1) according to one of claims 10 to 13, wherein the cross layer (10) has a heterogeneous or homogeneous structure.

15. Cladding panel (1) according to one of the preceding claims, wherein at least one flat side (2, 3), in particular the flat side (2) of the cladding panel (1) acting as the visible side, is flat in cross-section except for the grooves (4) or is profiled in addition to the grooves (4).

16. Cladding panel (1) according to one of the preceding claims, wherein strips of the flat side (2, 3) arranged between two grooves (4, 5) are provided with a chamfer (11) and/or a rounding (12) on the groove side, and/or wherein a height-offset strip profile (13) is formed on a flat side (2, 3), in particular on the visible side of the cladding panel (1).

17. Cladding panel (1) according to one of the preceding claims, wherein the cladding panel (1) has a transverse joint (15) on at least one narrow side (14) oriented transversely to the flat sides (2, 3), preferably wherein the transverse joint (15) is designed as a butt joint, as a tongue-and-groove connection, or as a groove for an external tongue, and/or wherein the cladding panel (1) has a longitudinal joint (17) on at least one longitudinal narrow side (16) oriented transversely to the flat sides (2, 3), preferably wherein the longitudinal joint (17) is designed as a butt joint, as a tongue-and-groove joint or as a groove for an external tongue.

18. Cladding panel (1) according to one of the preceding claims, wherein the cladding panel (1) has transverse grooves (18) oriented transversely, preferably at right angles, to the grooves (4, 5) on at least one flat side (2, 3), in particular on its rear side (3).

19. Cladding panel (1) according to one of the preceding claims, wherein at least one groove (4, 5) has a rectangular or polygonal or trapezoidal cross-section tapering towards the groove base (8, 9) and/or a curved or flat or inclined groove base (8, 9) or a groove base (8, 9) sloping down on both sides of a longitudinal central axis in the direction of a groove depth, and/or wherein at least one groove (2, 3) has a groove base (8, 9) provided with chamfers and/or rounded portions.

20. Cladding panel (1) according to one of the preceding claims, wherein the grooves (4, 5) are grouped on at least one flat side (2, 3) in one or at least two groups (19, 20), in particular wherein two groups (19, 20) are spaced apart from each other by a distance that is greater than a groove spacing within one of the groups (19, 20) and/or wherein at least one group (19, 20) is spaced apart from an edge of the cladding panel (1) by a distance that is greater than a groove spacing within the group (19, 20).

21. Cladding panel (1) according to one of the preceding claims, wherein the grooves (4, 5) are arranged on at least one flat side (2, 3) evenly distributed along the flat side (2, 3).

## Revendications

1. Panneau d'habillage (1) possédant deux faces plates (2, 3) tournées à l'opposé l'une de l'autre, dans lequel des rainures (4, 5) sont formées sur les deux faces plates (2, 3) et dans lequel les rainures (4) d'une face plate (2) ont des profondeurs de rainure plus petites que les rainures (5) de l'autre face plate (3), les rainures (4, 5) d'une face plate (2, 3) étant orientées parallèlement aux rainures (5, 4) de l'autre face plate (3, 2), et dans lequel le panneau d'habillage (1) est flexible grâce aux rainures (4, 5) des faces plates (2, 3) autour d'un axe de flexion orienté parallèlement aux rainures (4, 5), **caractérisé en ce que** les rainures (4) de la face plate (2) servant de face visible du panneau d'habillage (1) ont des profondeurs de rainure plus petites que les rainures (5) de la face plate (3) du panneau d'habillage (1) servant de dos et **en ce que** les rainures (4) présentent sur la face plate (2) servant de face visible du panneau d'habillage (1) des profondeurs de rainure inférieures à la moitié de l'épaisseur de panneau ou, au maximum, égales à la moitié de l'épaisseur de panneau du panneau d'habillage (1).

2. Panneau d'habillage (1) selon la revendication précédente, dans lequel les rainures (4, 5) sont orientées parallèlement les unes aux autres sur chaque face plate (2, 3).

3. Panneau d'habillage (1) selon l'une des revendications précédentes, dans lequel les rainures (4, 5) de chaque face plate (2, 3) s'étendent sur toute la dimension de la face plate (2, 3) orientée dans le sens des rainures (4, 5) et/ou relient l'un à l'autre deux bords (6, 7) opposés du panneau d'habillage (1).

4. Panneau d'habillage (1) selon l'une des revendications précédentes, dans lequel les rainures (4, 5) d'une face plate (2, 3) sont décalées dans la coupe transversale du panneau d'habillage (1) par rapport aux rainures (5, 4) de l'autre face plate (3, 2) ou dans lequel les rainures (4, 5) d'une face plate (2, 3) sont disposées sur le même axe dans la coupe transversale du panneau d'habillage (1) que les rainures (5, 4) de l'autre face plate (3, 2), c'est-à-dire sans décalage.

5. Panneau d'habillage (1) selon l'une des revendications précédentes, dans lequel les rainures (4, 5) des deux faces plates (2, 3) se recoupent dans la coupe transversale du panneau d'habillage (1) ou dans lequel les rainures (4, 5) des deux faces plates (2, 3) sont disposées avec leur fond de rainure (8, 9) respectif dans un plan de coupe transversale commun du panneau d'habillage (1), de préférence dans lequel le plan de coupe transversale commun est distant dans le sens de la profondeur des rainures d'un plan longitudinal médian du panneau d'habillage (1) qui lui est parallèle.

6. Panneau d'habillage (1) selon l'une des revendications précédentes, dans lequel les rainures (4, 5) de chaque face plate (2, 3) ont une profondeur de rainure uniforme et une somme des profondeurs de rainure uniformes en question est supérieure, égale ou inférieure à une épaisseur de panneau du panneau d'habillage (1) mesurable dans le sens de la profondeur des rainures.

7. Panneau d'habillage (1) selon l'une des revendications précédentes, dans lequel les rainures (4, 5) de l'une (2, 3) des deux faces plates (2, 3) ont une profondeur de rainure supérieure ou inférieure ou égale à la moitié de l'épaisseur de panneau du panneau d'habillage (1), tandis que les rainures (4, 5) de l'autre face plate (2, 3) ont une profondeur de rainure supérieure ou inférieure à la moitié de l'épaisseur de panneau du panneau d'habillage (1).

8. Panneau d'habillage (1) selon l'une des revendications précédentes, dans lequel est formée entre deux rainures (4, 5) voisines sur une face plate (2, 3) au moins une rainure (5, 4) sur l'autre face plate (3, 2), en particulier deux ou trois rainures (5, 4) ou davantage.

9. Panneau d'habillage (1) selon l'une des revendications précédentes, lequel panneau d'habillage (1) est construit en une couche ou lequel panneau d'habillage (1) est construit au moins en deux couches et comporte au moins une couche visible (21) et une couche de dos (22).

10. Panneau d'habillage (1) selon la revendication 9, lequel panneau d'habillage (1) comporte au moins une couche transversale (10) qui est disposée entre la couche visible (21) et la couche de dos (22).

11. Panneau d'habillage (1) selon la revendication 9 ou 10, dans lequel la couche visible (21) est conçue avec un aspect en bandes et/ou une couche pleine et/ou en matériau à base de bois, en bois massif, en contreplaqué, en panneau de particules de densité moyenne et/ou en panneau de particules de forte densité et/ou dotée d'une surface poncée, brossée, rabotée, brute de sciage, peinte et/ou huilée.

12. Panneau d'habillage (1) selon l'une des revendications 9 à 11, dans lequel la couche de dos (22) est pleine et/ou faite de matériau à base de bois, de bois massif, de contreplaqué, de panneau de particules de densité moyenne, de panneau de particules de forte densité et/ou de matériau absorbant, par exemple de fibres de bois, de chanvre, de jute, de laine minérale, de non-tissé technique et/ou de laine, et/ou dotée d'une surface poncée, brossée, rabotée, brute de sciage, peinte et/ou huilée.

13. Panneau d'habillage (1) selon l'une des revendications 10 à 12, dans lequel la couche transversale (10) est faite de matériau à base de bois, de bois massif, de panneau de particules de densité moyenne, de panneau de particules de forte densité et/ou de matériau absorbant, par exemple de fibres de bois, de chanvre, de jute, de laine minérale, de non-tissé technique et/ou de laine, et/ou dans lequel la couche transversale (10) est construite en une couche ou comporte au moins deux ou plusieurs couches de types de matériaux différents, en particulier de différents types de matériaux parmi ceux cités, et/ou comporte des épaisseurs de couche différentes.

14. Panneau d'habillage (1) selon l'une des revendications 10 à 13, dans lequel la couche transversale (10) a une construction hétérogène ou homogène.

15. Panneau d'habillage (1) selon l'une des revendications précédentes, dans lequel au moins une face plate (2, 3), en particulier la face plate (2) servant de face visible du panneau d'habillage (1), est plane en coupe transversale à part les rainures (4) ou profilée en plus des rainures (4).

16. Panneau d'habillage (1) selon l'une des revendications précédentes, dans lequel des bandes de la face plate (2, 3) disposées entre deux rainures (4, 5) sont dotées du côté de la rainure d'un chanfrein (11) et/ou d'un arrondi (12), et/ou dans lequel un profilé de bande (13) décalé en hauteur est formé sur une face plate (2, 3), en particulier sur la face visible du panneau d'habillage (1).

17. Panneau d'habillage (1) selon l'une des revendications précédentes, lequel panneau d'habillage (1) présente sur au moins un petit côté (14) orienté transversalement par rapport aux faces plates (2, 3) un assemblage transversal (15), lequel assemblage transversal (15) est conçu de préférence comme un assemblage bout à bout, comme un assemblage à rainure et languette ou comme une rainure pour une fausse languette et/ou lequel panneau d'habillage (1) comporte sur au moins un petit côté longitudinal (16) orienté transversalement par rapport aux faces plates (2, 3) un assemblage longitudinal (17), lequel assemblage longitudinal (17) est de préférence conçu comme un assemblage bout à bout, comme un assemblage à rainure et languette ou comme une rainure pour une fausse languette.

18. Panneau d'habillage (1) selon l'une des revendications précédentes, lequel panneau d'habillage (1) présente sur au moins une face plate (2, 3), en particulier sur son dos (3), des rainures transversales (18) orientées transversalement, de préférence à angle droit, par rapport aux rainures (4, 5).

19. Panneau d'habillage (1) selon l'une des revendications précédentes, dans lequel au moins une rainure (4, 5) présente une section rectangulaire ou polygonale ou diminuant vers le fond de la rainure (8, 9) ou trapézoïdale et/ou un fond de rainure (8, 9) bombé ou plan ou incliné ou descendant des deux côtés d'un axe longitudinal médian dans le sens de la profondeur de la rainure et/ou dans lequel au moins une rainure (2, 3) comporte un fond de rainure (8, 9) muni de chanfreins et/ou d'arrondis.

20. Panneau d'habillage (1) selon l'une des revendications précédentes, dans lequel les rainures (4, 5) sont groupées sur au moins une face plate (2, 3) en un ou au moins deux groupes (19, 20), en particulier dans lequel deux groupes (19, 20) sont écartés l'un de l'autre d'une distance supérieure à une distance entre les rainures à l'intérieur d'un des groupes (19, 20) et/ou dans lequel au moins un groupe (19, 20) est écarté d'un bord du panneau d'habillage (1) d'une distance supérieure à une distance entre les rainures à l'intérieur du groupe (19, 20).

21. Panneau d'habillage (1) selon l'une des revendications précédentes, dans lequel les rainures (4, 5) d'au moins une face plate (2, 3) sont réparties régulièrement sur la face plate (2, 3).
